# EUROPÄISCHE PATENTANMELDUNG

(11) **EP 0 286 629 A2**
(43) Veröffentlichungstag der Anmeldung: **12.10.1988**
(21) Anmeldenummer: 88890085.9
(22) Anmeldetag: 07.04.1988
(51) Int. Cl.: A63F 3/06

(54) **Einrichtung zum Ausfüllen von Wettscheinen für Glücksspiele**

(30) Priorität: 08.04.1987 AT 868/87
(71) Anmelder: Aigner, Bernd, A-8530 Deutschlandsberg Trahütten Kruckenberg 15 (AT)
(72) Erfinder: Aigner, Bernd, A-8530 Deutschlandsberg Trahütten Kruckenberg 15 (AT)
(74) Vertreter: Gibler, Ferdinand, Dipl.Ing. Dr. techn.

(57) **Zusammenfassung**

Einrichtung zum Ausfüllen von Wettscheinen für Glücksspiele, bei denen an bestimmten Stellen der Wettscheine Markierungen anzubringen sind. Bei dieser ist vorgesehen, daß daß ein Zufallsgenerator (1) vorgesehen ist, der einen Drucker oder Markierer (2) steuert, in den die Wettscheine einschiebbar sind. Damit ist insbesondere bei durch einen Zufallsgenerator gesteuerten Glücksspiele, wie z.B. Lotto-Spielen die Gleichartigkeit der Aufstellung der Wette wie auch deren Durchführung gegeben.

## Beschreibung

Die Erfindung bezieht sich auf eine Einrichtung zum Ausfüllen von Wettscheinen für Glücksspiele, bei denen an bestimmten Stellen der Wettscheine Markierungen anzubringen sind.

Bei den meisten Glücksspielen ist eine Steuerung des Glücksspieles durch einen Zufallsgenerator, wie z.B. bei Lottospielen, vorgesehen. Eine nach mehr oder weniger logischen Gesichtspunkten aufgebaute Vorhersehbarkeit des Ausganges eines jeden einzelnen Spieles ist daher nicht gegeben Viele Spieler versuchen nun ihre Wetten ebenfalls nach dem Zufallsprinzip zu erstellen, z.B. mittels eines Würfels od. dgl.. Dies ist aber nur möglich wenn nur eine sehr beschränkte Auswahlmöglichkeit gegeben ist, wie dies z.B. beim Sporttoto der Fall ist, nicht aber bei Spielen mit einer größeren Wahlmöglichkeit, wie z.B. bei Lottospielen.

Für Lottospiele wie z.B. dem Spiel "6 aus 45" und ähnliche Spiele wurden auch schon Einrichtungen mit einer dem Spiel entsprechenden Anzahl von Kugeln, z.B. sechs, vorgeschlagen, die in einem Gehäuse, in dem sich eine mit einer entsprechenden Anzahl von Vertiefungen versehene Platte befindet, untergebracht sind. Durch Schütteln dieser Einrichtung fallen die Kugeln nach dem Zufallsprinzip in die verschiedenen Vertiefungen, die mit den entsprechenden Zahlen bezeichnet sind. Bei diesen Einrichtungen ergibt sich allerdings der Nachteil, daß diese in der Regel nicht mit der nötigen Genauigkeit gearbeitet sind, die eine Verfälschung des Zufallsprinzipes hinreichen ausschließt. Außerdem ist die betriebsgemäß vorgesehene Behandlung nicht dazu angetan die allenfalls vorhandene ausreichende Fertigungsgenauigkeit über einen längeren Zeitraum aufrecht zu erhalten.

Ziel der Erfindung ist es eine Einrichtung der eingangs erwähnten Art vorzuschlagen, die sich durch einen einfachen Aufbau auszeichnet und die auch bei einer größeren Anzahl von durch das Spiel gegebenen Auswahlmöglichkeiten Aussagen liefert, die dem Zufallsprinzip entsprechen und die sich auch gleichzeitig zum selbsttätigen Ausfüllen der Wettscheine eignet.

Erfindungsgemäß wird dies dadurch erreicht, daß ein elektronisch aufgebauter Zufallsgenerator vorgesehen ist, der einen Drucker oder Markierer steuert, in den die Wettscheine einschiebbar sind.

Auf diese Weise ergibt sich ein einfacher Aufbau, bei dem aber durch die Verwendung eines elektronisch aufbebauten Zufallsgenerators die Gewähr gegeben ist, daß dem Zufallsprinzip entsprechende Aussagen erhalten werden.

Nach einem weiteren Merkmal der Erfindung ist vorgesehen, daß der Drucker oder Markierer weiters mit einem Speicher verbunden ist, in dem Wettscheinen verschiedener Glücksspiele zugeordnete, das entsprechende Markierfeld begrenzende Formate gespeichert und über eine Wähleinrichtung in den Markierer auslesbar sind.

Dadurch ist es möglich, eine und die selbe Einrichtung für verschiedene Glücksspiele zu verwenden. Dabei kann der Speicher als programmierbarer Lesespeicher ausgebildet sein.

Dabei ist es vorteilhaft, wenn die Wähleinrichtung weiters mit einem Speicher verbunden ist, in dem die den einzelnen Glücksspielen zugeordneten Grenzen der Auswahlmöglichkeiten gespeichert sind.

Dadurch wird erreicht daß auch das Betriebsverhalten des Zufallsgenerators dem jeweils gewünschten Spiel anzupassen und so einen entsprechend raschen Betrieb der Einrichtung bei jedem Spiel zu gewährleisten.

Die Erfindung wird nun anhand der Zeichnung näher erläutert.

Der elektronisch aufgebaute Zufallsgenerator 1 ist mit einem Markierer 2 verbunden, in den Wettscheine für verschiedene Spiele einschiebbar sind und der diese, vom Zufallsgenerator 1 gesteuert, an bestimmten, dafür vorgesehenen Stellen markiert.

Dabei sind der Zufallsgenerator 1 und der Markierer 2 mit einem Speicher 3 verbunden, in dem sowohl den Formaten der verschiedenen Wettscheine entsprechende Informationen, die auch die für die Markierung auf diesen Wettscheinen vorgesehenen Stellen beinhalten, wie auch den Grenzen der Auswahlmöglichkeiten bei den einzelnen Spielen, z.B. 45 Wahlmöglichkei ten beim Spiel "6 aus 45", entsprechende Informationen gespeichert sind. Dabei werden die den Formaten entsprechenden Informationen dem Markierer und die die Auswahlmöglichkeiten entsprechenden Informationen dem Zufallsgenerator zugeleitet.

Das Auslesen des Speichers 3 ist mittels einer vom Benutzer betätigbaren Wähleinrichtung 4 steuerbar, wobei durch die Auswahl eines bestimmten Spieles mit dieser Einrichtung die dem ausgewälten Spiel zugeordneten Informationen gleichzeitig in den Zufallsgenerator und den Markierer ausgelesen werden.

## Patentansprüche

1. Einrichtung zum Ausfüllen von Wettscheinen für Glücksspiele, bei denen an bestimmten Stellen der Wettscheine Markierungen anzubringen sind,
dadurch gekennzeichnet,
daß ein Zufallsgenerator (1) vorgesehen ist, der einen Drucker oder Markierer (2) steuert, in den die Wettscheine einschiebbar sind.

2. Einrichtung nach Anspruch 1, dadurch gekennzeichnet, daß der Drucker oder Markierer (2) weiters mit einem Speicher (3) verbunden ist, in dem Wettscheine verschiedener Glücksspiele zugeordnete, das entsprechende Markierfeld begrenzende Formate gespeichert und über eine Wähleinrichtung (4) in den Markierer auslesbar sind.

3. Einrichtung nach Anspruch 1 oder 2, dadurch gekennzeichnet, daß die Wähleinrichtung weiters mit einem Speicher (3) verbunden ist, in dem die den einzelnen Glücksspielen zugeordneten Grenzen der Auswahlmöglichkeiten gespeichert sind.
